# EUROPÄISCHE PATENTSCHRIFT

(11) **EP 1 272 994 B1**
(45) Veröffentlichungstag und Bekanntmachung des Hinweises auf die Patenterteilung: **17.08.2005**
(21) Anmeldenummer: 01936213.6
(22) Anmeldetag: 09.04.2001
(51) Int. Cl.: G08C 17/02

(54) **SYSTEM ZUM FERNSTEUERN ELEKTRONISCHER HOCHFREQUENZ-MESSGERÄTE**
SYSTEM FOR REMOTE-CONTROLLING ELECTRONIC HIGH FREQUENCY MEASURING DEVICES
SYSTEME DE TELECOMMANDE D'INSTRUMENTS DE MESURE ELECTRONIQUES HAUTES FREQUENCES

(30) Priorität: 14.04.2000 DE 10018651
(43) Veröffentlichungstag der Anmeldung: 08.01.2003
(73) Patentinhaber: Rohde & Schwarz GmbH & Co. KG, 81671 München (DE)
(72) Erfinder: VOHRER, Michael, 85570 Ottenhofen (DE)
(74) Vertreter: Körfer, Thomas, Dipl.-Phys.
(86) Internationale Anmeldenummer: PCT/EP2001/004056
(87) Internationale Veröffentlichungsnummer: WO 2001/080200

(56) Entgegenhaltungen:
- EP-A- 0 920 210
- EP-A- 0 930 792
- EP-A- 0 955 219
- DE-A- 19 853 456

## Beschreibung

Die Erfindung betrifft ein System zur Fernsteuerung eines elektronisch Hochfrequenz-Meßgerätes, welches System die Merkmale des Oberbegriffs des unabhängigen Anspruch 1 aufweist.

Bei elektronischen Meßgeräten, die einen mit einer von außen zugänglichen Geräteschnittstelle verbundenen integrierten Mikroprozessor aufweisen, ist es bekannt, über ein an diese Geräteschnittstelle angeschlossenes paralleles oder serielles BUS-System das Meßgerät fernzusteuern und am Meßgerät die verschiedenen möglichen Funktionen einzustellen. Auch die Fernübertragung der Meßergebnisse ist über ein solches BUS-System möglich. Diese bekannten BUS-Systeme setzen allerdings eine unmittelbare Leitungsverbindung zwischen dem Meßgerät und einer jeweiligen Fernbedienstelle voraus, die in vielen Fällen nur mit großem Aufwand realisierbar ist.

Zur Fernübertragung von Zustandsdaten eines Objektes, beispielsweise eines Autos, an einen ein Mobiltelefon mitführenden Benutzer ist es aus dem Dokument EP 0 955 219 bekannt, im Objekt ein zur Teilnahme an einem Mobiltelefonnetz geeignetes Sende/Empfangs-Modul und einen damit verbundenen Mikroprozessor integral einzubauen und die Zustandsdaten in Form von Sprachsignalen an das Mobiltelefon des Benutzers zu übertragen. Über das im Objekt eingebaute Sende/Empfangs-Modul kann der Benutzer mittels seines Mobiltelefons auch Steuerdaten in Form von Tonsignalen zum Objekt übertragen und dort Zusatzeinrichtungen aktivieren oder deaktivieren. Dieses bekannte System setzt den unmittelbaren Einbau eines speziellen Sende/Empfangs-Moduls im fernzusteuernden Objekt voraus.

Es ist Aufgabe der Erfindung, ein einfaches System zum Fernsteuern von elektronischen Meßgeräten aufzuzeigen, das mit handelsüblichen Mitteln ohne Eingriff in den Aufbau des Meßgerätes realisierbar ist.

Diese Aufgabe wird in einem System zur Fernsteuerung eines elektronischen Meßgerätes mit den Merkmalen des Oberbegriffs des Hauptanspruches durch die Merkmale des kennzeichnenden Teils des Hauptanspruches gelöst. Vorteilhafte Weiterbildungen ergeben sich aus den Unteransprüchen.

Bei dem erfindungsgemäßen System erfolgt die Fernsteuerung über ein übliches Mobilfunknetz, es ist lediglich erforderlich, dem Meßgerät ein datendiensttaugliches Mobilfunktelefon (Handy) zuzuordnen, das eine entsprechende Datenschnittstelle zur Ausgabe der übertragenen Daten aufweist, wie dies zwischenzeitlich schon verschiedene Mobilfunktelefone aufweisen. Diese Datenschnittstelle des Mobilfunktelefons wird mit der Geräteschnittstelle des Meßgrätes verbunden, wofür es laut Unteransprüchen verschiedene Möglichkeiten gibt. Im integrierten Mikroprozessor des Meßgerätes ist es dann nur noch erforderlich, über eine geeignete Software die über das Mobilfunknetz zugeführten Fernsteuerdaten in die für die Ansteuerung des Mikroprozessors geeigneten Steuerdaten umzusetzen, die dann im Mikroprozessor in bekannter Weise in die entsprechenden Steuerbefehle für die Einstellung der verschiedenen Gerätefunktionen umgesetzt werden. Auf dem gleichen Weg können die Meßergebnisse als Meßdaten über das mit dem Meßgerät verbundene Mobilfunktelefon und das Mobilfunknetz zu beliebigen vom Meßgerät abgesetzte Auswertstellen rückübertragen werden.

Die Eingabe der Steuerdaten für das Meßgerät in das Mobilfunknetz kann auf verschiedene Weise erfolgen. Im einfachsten Fall wird dazu wiederum ein datendiensttaugliches Mobilfunktelefon benutzt, das an einer vom Aufstellungsort des Meßgerätes örtlich abgesetzten Stelle betrieben wird. Über dieses abgesetzte Mobilfunktelefon können im einfachsten Fall mittels die Zehner-Tastatur die Steuerbefehle für das Meßgerät eingegeben werden, die dann als Steuerdaten über das Mobilfunknetz zu dem Mobilfunktelefon am Meßgerät übertragen und von dessen Datenschnittstelle dann dem Mikroprozessor des Meßgerätes zur Funktionseinstellung zugeführt werden. Die zu diesem abgesetzten Mobilfunktelefon rückübertragenen Meßdaten können an dessem Display unmittelbar angezeigt werden. Eine andere Möglichkeit besteht darin, die Steuerdaten dem abgesetzten Mobilfunktelefon über einen externen Mikroprozessor, beispielsweise ein Labtop, von außen zuzuführen, über den auch die rückübertragenen Meßdaten ausgewertet und angezeigt werden. Eine weitere Möglichkeit besteht darin, die Steuerdaten zum Meßgerät über ein Festnetztelefon, das mit dem Mobilfunknetz verknüpft ist, zum Meßgerät zu übertragen, auch hier kann die Einspeisung der Steuerdaten in das Festnetztelefon wieder über einen externen Computer erfolgen. Für die Übertragung der Steuerdaten über das Mobilfunknetz ist im übrigen jedes bekannte Daten-Übertragungsprotokoll geeignet, beispielsweise nach WAP oder SMS.

Ein erfindungsgemäßes System ermöglicht beispielsweise auf einfache Weise die Vermessung eines beliebig langen Kabels, bei dem am einen Kabelende beispielsweise über einen Signalgenerator ein Meßsignal eingespeist wird und am anderen Kableende über ein geeignetes Meßgerät verschiedene Messungen an diesem über das Kabel übertragenen Meßsignal durchgeführt werden sollen. Mit dem erfindungsgemäßen System können beide Meßgeräte an den beiden Kabelenden nur von einem Kabelende aus bedient werden. Auch die Fernbedienung von Meßgeräten, die an schlecht zugänglichen Stellen, beispielsweise am Mast einer Antenne, angebracht sind, ist mit dem erfindungsgemäßen System sehr einfach möglich.

Die Erfindung wird im Folgenden anhand einer schematischen Zeichnung an einem Ausführungsbeispiel näher erläutert.

Die Figur zeigt den Prinzipaufbau eines Systems zum Fernsteuern eines elektronischen Hochfrequenz-Meßgerätes 1, das einen integrierten Mikroprozessor 2 aufweist, über welchen die verschiedenen Funktionen 3, 4, 5 des Meßgerätes einstellbar sind. Bei einem üblichen Hochfrequenz-Meßgerät kann auf diese Weise beispielsweise die Frequenz eines Synthesizer eingestellt werden, bei welcher eine Messung durchgeführt werden soll. Dieser Mikroprozessor 2 ist mit einer Geräteschnittstelle 6 verbunden, über welche von außen Steuerdaten zuführbar sind, die im Mikroprozessor dann in entsprechende Steuerbefehle für die Funktionseinstellung umgesetzt werden. Mit dieser Geräteschnittstelle 6 des Meßgerätes 1 ist die Datenschnittstelle 7 eines datendiensttauglichen Mobilfunktelefons 8 verbunden, wie dies durch die Wirkverbindung 9 angedeutet ist. Dieses Mobilfunktelefon 8 wird in einem üblichen Mobilfunknetz 10 betrieben und steht über dieses mit einem örtlich vom Meßgerät abgesetzten ebenfalls datendiensttauglichen Mobilfunktelefon 11 in Verbindung. Über dieses abgesetzte Mobilfunktelefon 11 können damit von jeder beliebigen örtlich abgesetzten Stelle aus Steuerdaten zum Meßgerät 1 übertragen werden. Im einfachsten Fall wird über die Zehner-Tastatur 12 des abgesetzten Mobilfunktelefons eine bestimmte Kennziffer eingegeben, die einer speziellen Funktionseinstellung des Meßgerätes entspricht. Diese Kennziffer wird über das Mobilfunknetz 10 zum Mobilfunktelefon 8 übertragen und von dort aus über die Geräteschnittstelle 6 zum Mikroprozessor 2. In diesem wird die übertragene Kennziffer umgesetzt in die zum Steuern der Funktionen 3, 4, 5 geeigneten Steuerbefehle, über die dann die eigentliche Funktionseinstellung durchgeführt wird. Eine andere Möglichkeit besteht darin, die Steuerdaten über einen mit dem abgesetzten Mobilfunktelefon 11 verbundenen Computer (Laptop) 13 zu erzeugen, der über ein geeignetes Modem mit dem Mobilfunktelefon 11 verbunden ist.

Als besonders vorteilhaft hat es sich erwiesen, wenn für die Übertragung der Steuerdaten ein abgesetztes Mobilfunktelefon 11 benutzt wird, das beispielsweise nach dem bekannten SMS-Datenprotokoll oder dem sogenannten WAP-Datenübertragungsprotokoll arbeitet. Das WAP-Protokoll wird zwischenzeitlich als Zugriffsprotokoll für mobiles Internet von verschiedenen Mobilfunktelefon-Herstellern angeboten und es ermöglicht es, ein Mobilfunktelefon wie im Internet zu betreiben. Bei Benutzung solcher WAP-oder SMS-fähigen Mobilfunktelefone ist die Umsetzung der Steuerdaten im Mikroprozessor 2 in die Funktionseinstelldaten besonders einfach, es können unmittelbar die üblichen Geräteschnittstellen 6 für IC-BUS bzw. RS232-BUS zur Verbindung mit dem Handy benutzt werden.

Für die Verbindung der Datenschnittstelle 7 mit der Geräteschnittstelle 6 gibt es je nach Art des verwendeten Mobilfunktelefons 8 verschiedene Möglichkeiten. Wenn das Mobilfunktelefon eine serielle Datenschnittstelle besitzt, kann durch Zwischenschaltung einer PC-Card die Anpassung an die Geräteschnittstelle 6 erfolgen, die Umsetzung der seriellen Daten im Mikroprozessor 2 erfolgt mittels einer entsprechenden Software. Manche Mobilfunktelefone besitzen eine Infrarotschnittstelle als Datenschnittstelle, in diesem Fall ist es nur erforderlich, am Meßgerät 1 einen entsprechenden Infrarotempfänger vorzusehen, der mit der Geräteschnittstelle 6 verbunden ist. Es gibt zwischenzeitlich auch Funkverbindungs-Schnittstellen an Mobilfunktelefonen, z.B. die sogenannte Bluetooth-Verbindung, die eine Funkübertragung auf 2,4 GHz ermöglicht. In diesem Fall muß am Meßgerät nur ein entsprechender Funkempfänger vorgesehen werden.

Die Rückübertragung der Meßdaten des Meßgerätes 1 zu dem abgesetzten Mobilfunktelefon 11 erfolgt in gleicher Weise über das Mobilfunknetz 10. Das Meßergebnis, angedeutet durch den Funktionsblock 15 im Meßgerät 1, wird im Mikroprozessor 2 in geeignete Meßdaten umgesetzt, die über die Schnittstelle 6 zur Datenschnittstelle 7 des Mobilfunktelefons 8 übertragen werden und von dort dann beispielsweise zum Mobilfunktelefon 11. Das Meßergebnis kann dann am Display 16 unmittelbar angezeigt werden oder im Computer 13 ausgewertet und dort angezeigt werden.

## Patentansprüche

1. System zum Fernsteuern eines elektronischen Hochfrequenz-Meßgerätes (1), aufweisend das Hochfrequenz-Meßgerät (1), und
ein von dem Meßgerät (1) abgesetztes und zur Datenübertragung geeignetes Mobilfunktelefon (11),
wobei einem in das Meßgerät (1) integrierten Mikroprozessor (2) über ein Mobilfunknetz (10) durch das von dem Meßgerät (1) abgesetzte Mobilfunktelefon (11) von außen Steuerdaten zuführbar sind und von dem Meßgerät (1) gewonnene Meßergebnisse (15) über das Mobilfunknetz (10) an das von dem Meßgerät (1) abgesetzte Mobilfunktelefon (11) nach außen übertragbar sind,
**dadurch gekennzeichnet,**
**dass** das System weiter ein zweites zur Datenübertragung geeignetes Mobilfunktelefon (8) mit einer Datenschnittstelle (7) sowie einen mit dem von dem Meßgerät (1) abgesetzten Mobilfunktelefon (11) verbundenen externen Prozessor (13) aufweist,
**dass** das Meßgerät eine von außen zugängliche Geräteschnittstelle (6) aufweist,
**dass** der in das Meßgerät integrierte Mikroprozessor (2) über die Geräteschnittstelle (6) des Meßgerätes mit der Datenschnittstelle (7) des zweiten Mobilfunktelefons (8) verbunden ist,
**dass** sowohl die Zuführung der Steuerdaten für das Meßgerät von außen über das Mobilfunknetz (10) durch das von dem Meßgerät (1) abgesetzte Mobilfunktelefon (11) als auch die Übertragung der von dem Meßgerät gewonnenen Meßergebnisse (15) über das Mobilfunknetz (10) nach außen an das von dem Meßgerät (1) abgesetzte Mobilfunktelefon (11) über das zweite Mobilfunktelefon (8) erfolgen,
**dass** der in das Meßgerät integrierte Mikroprozessor (2) ausgebildet ist, über die Datenschnittstelle (7) des zweiten Mobiltelephons (8) und die Geräteschnittstelle (6) des Meßgerätes von außen zugeführte Steuerdaten in entsprechende Steuerbefehle für die Funktionsparameter verschiedener Messfunktionen (3, 4, 5) des Meßgerätes umzusetzen, und
**dass** der mit dem von dem Meßgerät (1) abgesetzten Mobilfunktelefon (11) verbundene externe Prozessor (13) ausgebildet ist, die Steuerdaten für das Meßgerät (1) zu erzeugen und dem Messgerät (1) über das von dem Meßgerät (1) abgesetzte Mobilfunktelefon (11) zuzuführen und die von dem von dem Meßgerät (1) abgesetzten Mobilfunktelefon (11) empfangenen Meßdaten auszuwerten.

2. System nach Anspruch 1,
**gekennzeichnet durch** die Verwendung von WAP-oder SMS-geeigneten Mobilfunktelefonen (8, 11).

3. System nach einem der Ansprüche 1 oder 2,
**dadurch gekennzeichnet,**
**daß** die Datenschnittstellen (7) des zweiten Mobilfunktelefons (8) über einen seriellen Datenstromadapter (PC-Card) mit der Geräteschnittstelle (6) des Meßgerätes (1) verbunden ist.

4. System nach einem der Ansprüche 1 oder 2,
**dadurch gekennzeichnet,**
**dass** das zweite Mobilfunktelefon (8) als Datenschnittstelle (7) eine Infrarotschnittstelle aufweist,
**dass** das Messgerät (1) einen mit der Geräteschnittstelle (6) verbundenen Infrarottempfänger aufweist, und
**dass** der in das Meßgerät (1) integrierte Mikroprozessor (2) über eine Infrarot-Verbindung (9) mit dem zweiten Mobilfunktelefon (8) verbunden ist.

5. System nach einem der Ansprüche 1 oder 2,
**dadurch gekennzeichnet,**
**dass** das zweite Mobilfunktelefon (8) als Datenschnittstelle (7) eine Funkverbindungs-Schnittstelle aufweist,
**dass** das Messgerät (1) einen mit der Geräteschnittstelle (6) verbundenen Funkempfänger aufweist, und
**dass** der in das Meßgerät (1) integrierte Mikroprozessor (2) mittels einer Funkübertragung mit dem zweiten Mobilfunktelefon (8) verbunden ist.

## Claims

1. System for the remote control of an electronic, high-frequency measuring device (1), comprising the high-frequency measuring device (1); and
a mobile telephone (11) remote from the measuring device (1) and suitable for data transmission, wherein external control data can be supplied to a microprocessor (2) integrated in the measuring device (1) via a mobile-telephone network (10) through the mobile telephone (11) remote from the measuring device (1), and measured results (15) obtained from the measuring device (1) can be transmitted externally via the mobile-telephone network (10) to the mobile telephone (11) remote from the measuring device (1),
**characterised in that**
the system also comprises a second mobile telephone (8) suitable for data transmission with a data port (7) and an external processor (13) connected to the mobile telephone (11) remote from the measuring device (1);
that the measuring device comprises an externally accessible device port (6);
that the microprocessor (2) integrated in the measuring device is connected via the device port (6) of the measuring device to the data port (7) of the second mobile telephone (8);
that the external supply of the control data for the measuring device via the mobile-telephone network (10) through the mobile telephone (11) remote from the measuring device (1), and also the external transmission of the measured results (15) obtained from the measuring device via the mobile-telephone network (10) to the mobile telephone (11) remote from the measuring device (1) both take place via the second mobile telephone (8);
that the microprocessor (2) integrated in the measuring device is designed to convert control data supplied externally via the data port (7) of the second mobile telephone (8) and the device port (6) of the measuring device into corresponding control commands for the functional parameters of various measuring functions (3, 4, 5) of the measuring device; and
that the external processor (13) connected to the mobile telephone (11) remote from the measuring device (1) is designed to generate the control data for the measuring device (1) and to supply these control data to the measuring device (1) via the mobile telephone (11) remote from the measuring device (1) and to evaluate the measured data received from the mobile telephone (11) remote from the measuring device (1).

2. System according to claim 1,
**characterised by**
the use of WAP-compatible or SMS-compatible mobile telephones (8, 11).

3. System according to any one of claims 1 or 2,
**characterised in that**
the data port (7) of the second mobile telephone (8) is connected via a serial data-stream adapter (PC card) to the device port (6) of the measuring device (1).

4. System according to any one of claims 1 or 2,
**characterised in that**
the second mobile telephone (8) provides an infrared interface as the data port (7);
that the measuring device (1) provides an infrared receiver connected to the device port (6); and
that the microprocessor (2) integrated in the measuring device is connected via an infrared connection (9) to the second mobile telephone (8).

5. System according to any one of claims 1 or 2,
**characterised in that**
the second mobile telephone (8) provides a radio-link interface as the data port (7);
that the measuring device (1) provides a radio receiver connected to the device port (6); and
that the microprocessor (2) integrated in the measuring device (1) is connected by radio transmission to the second mobile telephone (8).

## Revendications

1. Système pour la télécommande d'un appareil de mesure (1) électronique à haute fréquence, présentant l'appareil de mesure à haute fréquence (1), et
un téléphone portatif (11) éloigné de l'appareil de mesure (1) et approprié pour la transmission de données,
des données de commande pouvant être amenées par l'extérieur à un microprocesseur (2) intégré à l'appareil de mesure (1) au moyen d'un réseau de téléphonie mobile (10) par le téléphone portatif (11) éloigné de l'appareil de mesure (1) et des résultats de mesure (15) reçus de l'appareil de mesure (1) pouvant être transmis vers l'extérieur par le réseau de téléphonie mobile (10) au téléphone portatif (11) éloigné de l'appareil de mesure (1),
**caractérisé en ce que**
le système présente également un second téléphone portatif (8) approprié pour la transmission de données avec une interface de données (7) et un processeur (13) externe relié au téléphone portatif (11) éloigné de l'appareil de mesure (1),
**en ce que** l'appareil de mesure présente une interface d'appareils (6) accessible par l'extérieur,
**en ce que** le microprocesseur (2) intégré dans l'appareil de mesure est relié au moyen de l'interface d'appareils (6) de l'appareil de mesure à l'interface de données (7) du second téléphone portatif (8),
**en ce que** aussi bien l'arrivée des données de commande pour l'appareil de mesure par l'extérieur au moyen du réseau de téléphonie mobile (10) par le téléphone portatif (11) éloigné de l'appareil de mesure (1) que la transmission des résultats de mesure (15) reçus de l'appareil de mesure au moyen du réseau de téléphone mobile (10) vers l'extérieur au téléphone portatif (11) éloigné de l'appareil de mesure (1) s'effectuent au moyen du second téléphone portatif (8),
**en ce que** le microprocesseur (2) intégré dans l'appareil de mesure est réalisé pour convertir des données de commande amenées par l'extérieur au moyen de l'interface de données (7) du second téléphone portatif (8) et de l'interface d'appareils (6) de l'appareil de mesure en instructions de commande appropriées pour les paramètres de fonction de différentes fonctions de mesure (3, 4, 5) de l'appareil de mesure et
**en ce que** le processeur (13) externe relié au téléphone portatif (11) éloigné de l'appareil de mesure (1) est réalisé pour générer les données de commande pour l'appareil de mesure (1) et les amener à l'appareil de mesure (1) au moyen du téléphone portatif (11) éloigné de l'appareil de mesure (1) et analyser les données de mesure reçues du téléphone portatif (11) éloigné de l'appareil de mesure (1).

2. Système selon la revendication 1,
**caractérisé par** l'utilisation de téléphones portatifs (8, 11) compatibles WAP ou SMS.

3. Système selon l'une quelconque des revendications 1 ou 2,
**caractérisé en ce que**
les interfaces de données (7) du second téléphone portatif (8) sont reliées au moyen d'un adaptateur de flux de données série (carte PC) à l'interface d'appareils (6) de l'appareil de mesure (1).

4. Système selon l'une quelconque des revendications 1 ou 2,
**caractérisé en ce que**
le second téléphone portatif (8) présente comme interface de données (7) une interface infrarouge
**en ce que** l'appareil de mesure (1) présente un récepteur infrarouge relié à l'interface d'appareils (6), et
**en ce que** le microprocesseur (2) intégré à l'appareil de mesure (1) est relié au moyen d'une liaison infrarouge (9) au second téléphone portatif (8).

5. Système selon l'une quelconque des revendications 1 ou 2,
**caractérisé en ce que**
le second téléphone portatif (8) présente comme interface de données (7) une interface de liaison radio,
**en ce que** l'appareil de mesure (1) présente un récepteur radio relié à l'interface d'appareils (6), et
**en ce que** le microprocesseur (2) intégré dans l'appareil de mesure (1) est relié au moyen d'une transmission radio au second téléphone portatif (8).
